# EUROPÄISCHE PATENTSCHRIFT

(11) **EP 2 375 783 B1**
(45) Veröffentlichungstag und Bekanntmachung des Hinweises auf die Patenterteilung: **30.08.2017**
(21) Anmeldenummer: 11156702.0
(22) Anmeldetag: 03.03.2011
(51) Int. Cl.: H04R 25/00

(54) **Hörgerät mit Audioschuh**
Hearing device with audio shoe
Appareil auditif doté d'un manchon audio

(30) Priorität: 09.04.2010 DE 102010014316
(43) Veröffentlichungstag der Anmeldung: 12.10.2011
(73) Patentinhaber: Sivantos Pte. Ltd., Singapore 139959 (SG)
(72) Erfinder: Flaig, Uwe, 90537 Feucht (DE); Kral, Holger, 90766 Fürth (DE)
(74) Vertreter: FDST Patentanwälte

(56) Entgegenhaltungen:
- EP-A1- 1 838 134
- EP-A1- 2 012 556
- WO-A1-2008/110210
- US-A1- 2008 273 730

## Beschreibung

Die Erfindung betrifft ein Hörgerät mit Audioschuh-Schnittstelle, einen zugehörigen Audioschuh, sowie ein Hörgerätesystem umfassend ein Hörgerät und einen Audioschuh.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO, BtE: Behind-the-Ear), Hörgerät mit externem Hörer (RIC: Receiverin-Canal) und In-dem-Ohr-Hörgeräte (IdO), Concha-Hörgeräte oder Kanal-Hörgeräte (ITE: In-the-Ear, CIC: Completely-in-Canal) bereitgestellt. Die beispielhaft aufgeführten Hörgeräte werden am Außenohr oder im Gehörgang getragen.

Ein Hörgerät besitzt als wesentliche Komponenten einen Eingangswandler, Signalverarbeitungselemente, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Die Stromversorgung des Hörgeräts erfolgt durch eine ins Hörgerätegehäuse integrierte Batterie. Die wesentlichen Komponenten eines Hörgerät sind in der Regel auf einer gedruckten Leiterplatine als Schaltungsträger angeordnet bzw. damit verbunden.

Es gibt Hörgeräte, deren Funktionsumfang durch Anstecken eines sogenannten Audioschuhs erweitert werden kann. Als Audioschuh wird ein ansteckbares, separates Funktionsmodul bezeichnet, dass beispielsweise Telefonfunktionen, Unterhaltungselektronik wie Radio, Schnittstellen zu Unterhaltungselektronik wie MP3-Player, umfassen kann. Zahlreiche Hörgeräte besitzen die Möglichkeit, über einen speziellen Audioschuh Audiosignale einzukoppeln. Hierzu wird in den Audioschuh ein externes Audiogerät eingesteckt. Der Audioschuh bildet dann die Schnittstelle zwischen dem Hörgerät und dem externen Audiogerät. Nachfolgend sollen mit dem Begriff Audioschuh alle denkbaren separaten Komponenten bezeichnet sein, die durch eine lösbare mechanische und/oder elektrische Verbindung mit einem Hörgerät verbunden werden können.

Hörgeräte, die mit Audioschuh verwendet werden können, weisen mindestens eine Anschlusskontaktstelle zum Anschließen eines Audioschuhs an die Leiterplatine des Hörgeräts oder an dessen elektronische Komponenten auf. Ein zugehöriger Audioschuh weist entsprechende Anschlusskontaktelemente auf. Die Verbindung zwischen Audioschuh und Hörgerät muss zum einen mechanisch fest sein, und zum anderen einen elektronischen Kontakt vermitteln.

Üblicherweise besitzt ein Audioschuh mehrere Kontakte, z. B. vier Stück, die mit entsprechenden Kontakten auf der Leiterplatine oder auf Komponenten des Hörgeräts kontaktiert werden müssen. Da sich Leiterplatine und Komponenten üblicherweise im Mittelbereich des Hörgerätegehäuses befindet, wohingegen der Audioschuh an dem dem Hörer gegenüberliegenden Ende (Batteriefachende) eingesteckt oder angeordnet ist, wird häufig ein spezielles Zwischenstück vorgesehen, um die Kontakte von Audioschuh und Hörgerät zu verbinden. In das Zwischenstück sind Metallkontakte eingeformt, die dann an der Außenseite des Hörgeräts liegen. Diese Kontakte korrodieren oftmals, so dass es Kontaktprobleme gibt. Aus diesem Grund werden in der Regel für den Audioschuh spezielle Abdeckklappen benötigt. Ein weiterer Nachteil des separaten Zwischenstücks besteht darin, dass die Montagezeit für ein Hörgerät durch dieses separate Teil zunimmt.

Aus der Druckschrift US2007/0047751 A1 ist ein Hörgerät mit Audioschuh bekannt, der die Leiterplatine des Hörgerätes direkt kontaktieren soll. Zu diesem Zweck weist der Audioschuh Federkontakte auf, die beim Aufstecken direkt auf entsprechende Kontakte auf der Leiterplatine greifen.

Aus der Druckschrift US2009/041277A1 ist ein Hinter-dem-Ohr-Hörgerät bekannt, an dem ein Audioschuh lösbar an einer Stirnseite des Gehäuses koppelbar ansteckbar ist. Eine Kopplungseinrichtung am Hörgerät umfasst eine mechanische Führung, in die der Audioschuh durch eine Schiebebewegung parallel zu der Stirnseite des Hörgeräts einsteckbar ist. Eine Sicherungseinrichtung in Form eines quer zu der Schieberichtung des Audioschuhs beweglichen Schiebers verhindert eine ungewollte Schiebebewegung des Audioschuhs.

Aus der Druckschrift US 2009/022348 A1 ist ein Hörgerät bekannt, das eine Aufnahmefläche zum Anstecken eines Audioschuhs aufweist. Der Audioschuh ist linear und im Wesentlichen senkrecht zu der Aufnahmefläche ansteckbar. Zur Sicherung kann eine Verriegelung mit Rastnasen vorgesehen sein, mit denen der Audioschuh im Hörgerät fixiert wird, und die durch Drücken gelöst werden können.

Aus der Druckschrift US 2008/0192970 A1 ist ein Hörgerät mit einem schwenkbaren Batteriefach bekannt, über das ein Audioschuh aufschiebbar ist. Der Audioschuh weist eine Rastnase auf, mit der er über dem Batteriefach eingerastet werden kann. Zudem weist er einen Verriegelungsmechanismus auf, der verhindert, dass das Batteriefach herausgeschwenkt werden kann.

Aus der Druckschrift EP 1 838 134 A1 ist ein ITE-Hörgerät mit individuell geformtem Gehäuse bekannt. Ein nichtindividuelles elektronisches Modul kann in eine dafür vorgesehene Öffnung des Gehäuses eingesetzt werden. Dazu ist ein Schwenk-Rastmechanismus in der Gehäuseöffnung vorgesehen, in den das Modul durch eine Schwenk-Bewegung mechanisch eingerastet wird. Aus der Druckschrift EP 2 012 556 A1 ist ein Hinter-dem-Ohr-Hörgerät mit ansteckbarem Audioschuh bekannt, der in einer Schiebebewegung mit dem Gerät verbunden wird. Die Aufgabe der Erfindung besteht darin, eine Hörgerät-Audioschuh-Schnittstelle zu schaffen, die mechanisch stabil ist, die die elektrischen Kontaktstellen gegen äußere Einflüsse möglichst gut schützt, die optisch möglichst wenig sichtbar ist, die einfach zu handhaben ist, und die unaufwändig herzustellen ist.

Die Erfindung löst diese Aufgabe durch ein Hörgerät, einen Audioschuh, und ein Hörgerätesystem mit Hörgerät und Audioschuh mit den Merkmalen der unabhängigen Patentansprüche. Vorteilhafte Weiterbildungen ergeben sich aus den abhängigen Patentansprüchen.

Ein Grundgedanke der Erfindung besteht in einem Hörgerät, umfassend ein Gehäuse, wobei in dem Gehäuse eine Öffnung, eine Vertiefung, eine Hinterschneidung und ein Widerlager vorgesehen sind. Die Vertiefung, die Hinterschneidung und das Widerlager stehen mit der Öffnung in Verbindung. Das Widerlager ist auf einer der Hinterschneidung gegenüber liegenden Seite der Öffnung angeordnet. Die Öffnung, die Vertiefung, die Hinterschneidung und das Widerlager sind derart ausgeführt, dass eine Haltenase eines Audioschuhs durch die Öffnung und Vertiefung hindurch mit einer Rotationsbewegung um die im Bereich der Hinterschneidung liegende Seite der Öffnung herum hin in die Hinterschneidung einführbar ist. Das Widerlager ist derart ausgeführt, dass eine in die Hinterschneidung eingeführte Haltenase nur durch eine Rotationsbewegung um die im Bereich der Hinterschneidung liegende Seite der Öffnung herum aus der Hinterschneidung ausführbar ist. Weiter ist eine Verriegelung vorgesehen, die derart ausgeführt ist, dass eine Verriegelungskomponente eines in die Hinterschneidung eingeführten Audioschuhs damit verriegelbar ist gegen eine Rotationsbewegung um die im Bereich der Hinterschneidung liegende Seite der Öffnung herum aus der Hinterschneidung heraus.

Die Hinterschneidung im Gehäuse gewährleistet eine hohe Stabilität der mechanischen Verbindung zwischen Gehäuse und Audioschuh. Sie ermöglicht den Verzicht auf aus dem Gehäuse herausstehende Komponenten und ist daher optisch und in der Handhabung gefällig. Es werden keine zusätzlichen separaten Bauteile wie Achsen, Achsaufnahmen, o.ä. für die mechanische Verbindung benötigt, so dass sie in der Fertigung hinsichtlich der Fertigungsschritte und Bauteile-Logistik günstig ist.

Eine vorteilhafte Weiterbildung besteht darin, dass auf der Innenseite der Gehäuseaußenwand im Bereich der Hinterschneidung elektrische Kontaktflächen angeordnet sind. Die Kontaktflächen sind durch die Öffnung und Hinterschneidung hindurch zugänglich. Durch die Anordnung in der Hinterschneidung sind die Kontaktflächen von außen nicht sichtbar, was optisch gefällig ist. Zudem sind sie dadurch gegen mechanische Abnutzung durch Berührungen aller Art und gegen Umwelteinflüsse wie Feuchtigkeit, Wasser, Staub, Schmutz geschützt.

Eine weitere vorteilhafte Weiterbildung besteht darin, dass die Verriegelung als Einkerbung mit einer Rastnase ausgeführt ist. Dadurch ergibt sich ein besonders einfach handhabbarer Verriegelungsmechanismus. Es werden keine zusätzlichen Verriegelungs-Bauteile benötigt, was in der Fertigung hinsichtlich der Fertigungsschritte und Bauteile-Logistik günstig ist.

Die Kombination von Hinterschneidung und Verriegelung ist wie vorangehend erläutert derart ausgeführt, dass ein Audioschuh mit einer Kombination von Schiebe- und Rotationsbewegung in die Hinterschneidung eingeführt und dann mit fortsetzen der Bewegung mit der Verriegelung verriegelt werden kann. Diese Schiebe-Rotations-Bewegung ist einfach ausführbar. Die Haltenase muss dabei zunächst nur relativ grob in die GehäuseÖffnung eingeführt werden und wird sodann durch die Rotationsbewegung des Audioschuhs selbsttätig in die exakte Endposition geführt. Daher erfordert die Schiebe-Rotations-Bewegung keine besondere Präzision in der Positionierung und Ausführung der Bewegung, was die Handhabung erleichtert.

In einer weiteren vorteilhaften Weiterbildung ist die Vertiefung bogenförmig um die im Bereich der Hinterschneidung liegende Seite der Öffnung herum gestaltet. Die bogenförmige Gestaltung unterstützt die Rotationsbewegung des Audioschuhs beim Einführen der Haltenase in die Hinterschneidung. Dadurch wird die Handhabung zusätzlich erleichtert.

Ein weiterer Grundgedanke der Erfindung besteht in einem Audioschuh mit einer Haltenase und einer Verriegelungskomponente. Die Haltenase ist derart ausgeführt, dass sie in eine wie vorangehend erläutert ausgeführte Hinterschneidung in einem Gehäuse eines Hörgeräts mit einer Rotationsbewegung um die im Bereich der Hinterschneidung liegende Seite der Öffnung herum eingeführt werden kann. Die Verriegelungskomponente ist derart ausgeführt, dass sie mit einer wie vorangehend erläutert ausgeführten Verriegelung eines Hörgeräts in gegenseitigen verriegelnden Eingriff gebracht werden kann, z.B. als Riegel oder Stift oder Bolzen.

Die Haltenase kann ohne weiteres so ausgeführt werden, dass eine hohe Stabilität der mechanischen Verbindung zwischen Gehäuse und Audioschuh gewährleistet ist. Sie kann derart an den Audioschuh angeformt sein, dass keine zusätzlichen separaten Bauteile wie Achsen, Achsaufnahmen, o.ä. für die mechanische Verbindung benötigt werden, beispielsweise kann sie einstückig als Spritzgussteil angeformt sein. Dies ist in der Fertigung hinsichtlich der Fertigungsschritte und Bauteile-Logistik günstig.

In einer vorteilhaften Weiterbildung sind auf der Haltenase elektrische Kontaktflächen angeordnet. Die Kontaktflächen der Haltenase sind so angeordnet, dass sie durch das Einführen der Haltenase in eine wie vorangehend erläutert ausgeführte Hinterschneidung eines Gehäuses eines Hörgerätes mit wie vorangehend erläutert in der Hinterschneidung angeordneten elektrischen Kontaktflächen in Kontakt gebracht werden. Durch die Anordnung in der Hinterschneidung - bei eingeführter Haltenase - sind die Kontaktflächen von außen nicht sichtbar, was optisch gefällig ist. Sie sind zudem gegen mechanische Abnutzung durch Berührungen aller Art und gegen Umwelteinflüsse wie Feuchtigkeit, Wasser, Staub, Schmutz geschützt.

In einer weiteren vorteilhaften Weiterbildung wird die Verriegelungskomponente, wenn der Audioschuh mit der Haltenase in eine wie vorangehend erläutert ausgeführte Hinterschneidung eines Gehäuses eines Hörgeräts eingeführt ist, durch eine elastische Kraft beaufschlagt. Durch die elastische Kraft, beispielsweise erzeugt durch eine Feder oder ein elastisches Formgedächtnisbauteil, wird die Verriegelungskomponente mit der Verriegelung in gegenseitigen Eingriff gebracht. Dadurch wird die Verriegelung selbsttätig geschlossen, was zum einen eine einfache Handhabung bewirkt, zum anderen eine hohe Sicherheit gegen unbeabsichtigtes Lösen der Verriegelung.

In einer weiteren vorteilhaften Weiterbildung ist die die Oberfläche der Haltenase auf der Seite konvex bogenförmig gestaltet. Und zwar ist diejenige Oberfläche so gestaltet, die beim Einführen in eine Hinterschneidung in einem wie vorangehend ausgeführten Gehäuse eines Hörgeräts mit bogenförmiger Vertiefung zu der Vertiefung hin orientiert ist. Die konvex bogenförmige Oberfläche nimmt in gewisser Weise die (von außerhalb des Gehäuses betrachtet) konkave Bogenform der Vertiefung auf. Dadurch wird die Rotationsbewegung beim Einführen der Haltenase in Richtung der Hinterschneidung geführt. Dies verbessert die Präzision der Positionierung der Haltenase beim Einführen. Zudem erleichtert es die Einführbewegung. Somit wird eine leichtere Handhabung erreicht.

Ein weiterer Grundgedanke besteht in einem Hörgerätesystem, das ein wie vorangehend erläutert ausgeführtes Hörgerät und einen wie vorangehend erläutert ausgeführten Audioschuh umfasst.

Die mechanische Verbindung auf Basis der Hinterschneidung im Gehäuse und der Haltenase des Audioschuhs gewährleistet eine hohe Stabilität. Sie ermöglicht den Verzicht auf aus dem Gehäuse herausstehende Komponenten und ist daher optisch und in der Handhabung gefällig. Es werden keine zusätzlichen separaten Bauteile wie Achsen, Achsaufnahmen, o.ä. für die mechanische Verbindung benötigt, so dass sie in der Fertigung hinsichtlich der Fertigungsschritte und Bauteile-Logistik günstig ist.

Sind zusätzlich auch die elektrischen Kontaktflächen innerhalb der Hinterschneidung angeordnet, so sind sie von außen nicht sichtbar, was optisch gefällig ist. Zudem sind sie dadurch gegen mechanische Abnutzung durch Berührungen aller Art und gegen Umwelteinflüsse wie Feuchtigkeit, Wasser, Staub, Schmutz geschützt.

Die Kombination von Hinterschneidung und Verriegelung ist wie vorangehend erläutert derart ausgeführt, dass ein Audioschuh mit einer Kombination von Schiebe- und Rotationsbewegung in die Hinterschneidung eingeführt und dann mit fortsetzen der Bewegung mit der Verriegelung verriegelt werden kann. Diese Schiebe-Rotations-Bewegung ist einfach ausführbar. Die Haltenase muss dabei zunächst nur relativ grob in die GehäuseÖffnung eingeführt werden und wird sodann durch die Rotationsbewegung des Audioschuhs selbsttätig in die exakte Endposition geführt. Daher erfordert die Schiebe-Rotations-Bewegung keine besondere Präzision in der Positionierung und Ausführung der Bewegung, was die Handhabung erleichtert.

Sind die Vertiefung bzw. die Haltenase zudem bogenförmig konkav bzw. konvex gestaltet, so wird die Rotationsbewegung des Audioschuhs beim Einführen der Haltenase in die Hinterschneidung unterstützt. Dadurch wird die Rotationsbewegung beim Einführen der Haltenase in Richtung der Hinterschneidung geführt. Dies verbessert die Präzision der Positionierung der Haltenase beim Einführen. Zudem erleichtert es die Einführbewegung. Somit wird eine leichtere Handhabung erreicht.

Wird die Verriegelungskomponente des Audioschuhs zudem durch eine elastische Kraft, beispielsweise erzeugt durch eine Feder oder ein elastisches Formgedächtnisbauteil, mit der Verriegelung in gegenseitigen Eingriff gebracht und die Verriegelung selbsttätig geschlossen, ergibt sich auch hier eine einfache Handhabung. Zudem wird eine hohe Sicherheit gegen unbeabsichtigtes Lösen der Verriegelung gewährleistet.

Weitere Weiterbildungen und Vorteile ergeben sich aus den abhängigen Patentansprüchen und der nachfolgenden Beschreibung Ausführungsbeispielen und Figuren. Es zeigen:
- FIG 1: Hörgerät mit Audioschuh
- FIG 2: Schnittbild Hörgerät und Audioschuh getrennt
- FIG 3: Schnittbild Hörgerät und Audioschuh beim Aufstecken
- FIG 4: Schnittbild Hörgerät mit Audioschuh aufgesteckt
- FIG 5: Audioschuh perspektivisch
- FIG 6: Hörgerät und Audioschuh beim Aufstecken perspektivisch
- FIG 7: Hörgerät mit Audioschuh perspektivisch

In **Figur 1** ist ein Hörgerät 1 mit Audioschuh 2 schematisch dargestellt. Das Hörgerät 1 weist die Gehäuseform eines HdO-Gerätes auf. Die Batterie ist in einer Batterielade 15 im breiten, abgerundeten Ende des Gehäuses angeordnet. Die Batterielade 15 weist einen Hebel 5 auf, mit dem sie geöffnet werden kann.

Der Audioschuh 2 ist auf das Hörgerät 1 aufgesteckt. Er überdeckt die Batterielade 15 samt Hebel 5, welche deshalb strichliert dargestellt sind. Er ist mit einer in das Hörgerät 1 hineinreichenden Haltenase 8 und einer Verriegelungskomponente 4 auf dem Hörgeräte-Gehäuse verriegelt.

In **Figur 2** ist ein Schnittbild eines Teils eines Hörgerätes 1 und ein Schnittbild eines Audioschuhs 2 dargestellt. Der Audioschuh 2 ist nicht auf das Hörgerät 1 aufgesteckt.

Das Hörgerät weist eine um eine Schwenkachse 12 schwenkbare Batterielade 15 auf, die mittels eines Hebels 5 geöffnet und auch wieder geschlossen werden kann. In der Abbildung ist die Batterielade 15 vollständig in das Hörgeräte-Gehäuse eingeschwenkt. Auf der Außenseite der Batterielade 15 befindet sich eine Verriegelung in Form einer Einkerbung 13, die eine als Rastnase ausgeführte senkrechte Kante sowie eine weitere, abgeflachte Kante besitzt.

Das Hörgeräte-Gehäuse weist eine Öffnung 20 auf, die zu einer Vertiefung 24 innerhalb des Hörgeräte-Gehäuses führt. Die Vertiefung 24 weist eine bogenförmig konkav ausgestaltete Kontur auf. Sie führt zu einer Hinterschneidung 21 im Hörgeräte-Gehäuse, d.h. zu einem zwar von außerhalb des Gehäuses zugänglichen, aber von außen gesehen hinter der Gehäusewand angeordneten Raum innerhalb des Gehäuses. Der der Hinterschneidung 21 gegenüberliegende Bereich der Öffnung 20 ist als Widerlager 22 ausgeführt, welches eine geradlinige Schubbewegung in die Hinterschneidung 21 hinein bzw. eine geradlinige Zugbewegung aus der Hinterschneidung 21 heraus verhindert.

Im Hörgeräte-Gehäuse ist ein Schaltungsträger 16 angeordnet, der Leiterbahnen aufweist und mit Signalverarbeitungskomponenten und sonstigen elektronischen Komponenten des Hörgeräts 1 bestückt ist. Innerhalb der Hinterschneidung 21 sind elektrische Kontaktflächen 23 des Schaltungsträgers 16 angeordnet. Sie sind an der Innenseite des Hörgeräte-Gehäuses angeordnet. Dadurch sind sie wegen des Widerlagers 22 und wegen ihrer außenseitigen Anordnung in der Hinterschneidung 21 von außen nicht sichtbar und nicht durch eine lineare Bewegung direkt zugänglich. Insofern sind die Kontaktflächen 23 äußeren Einflüssen nicht direkt ausgesetzt.

Der Audioschuh 2 weist eine Batterieladenaufnahme 11 auf, die als Hohlraum ausgebildet ist und die Batterielade 15 aufnehmen kann. Zudem ist eine Hebelaufnahme 10 vorgesehen, die den Hebel 5 der Batterielade in sich aufnehmen kann.

Eine Verriegelungskomponente des Audioschuhs 2 wird durch einen Riegel 4 gebildet. Der Riegel 4 ist auf einem Kipphebel angeordnet, der um eine Kippachse 6 gekippt werden kann und durch eine Feder 7 beaufschlagt wird. Durch die Feder wird der Kipphebel in die geschlossene, verriegelte Position gedrückt. Der Riegel 4 ist derart gestaltet, dass er in die Einkerbung 13 auf der Batterielade eingreifen kann. Er weist eine als senkrechte Kante ausgeführte Rastnase aus, die mit der Rastnase in der Einkerbung 13 zusammenwirkt. Sobald der Riegel 4 in die Einkerbung 13 eingreift verhindern die beiderseitigen Rastnasen eine Bewegung des Audioschuhs 2 vom Hörgerät 1 weg (in der Abbildung also nach unten).

Der Audioschuh 2 weist eine Haltenase 8 auf. Die Haltenase 8 ist annährend kreisbogenförmig gestaltet und weist insbesondere eine kreisbogenförmige Oberfläche an einer Seite auf (in der Abbildung die dem Hörgerät 1 zugewandte Längsseite). In die Haltenase 8 münden elektrische Leitungen des Audioschuhs 2, die auf der Haltenase 8 in Kontaktflächen 9 enden bzw. mit diesen verbunden sind.

In **Figur 3** ist ein Schnittbild des vorangehend beschriebenen Teils eines Hörgeräts 1 und eines Audioschuhs 2 in veränderter Position zueinander dargestellt, nämlich während des Aufsteckens des Audioschuhs 2 auf das Hörgerät 1. Im übrigen sind dieselben Komponenten wie in der vorangehenden Figurenbeschreibung unter Verwendung derselben Bezugszeichen verwendet, so dass für eine detaillierte Erläuterung auf die vorangehende Figurenbeschreibung verwiesen wird.

Der Audioschuh 2 ist beim Aufstecken auf das Hörgerät 1 dargestellt und mit diesem bereits leicht in Berührung, nämlich an der Haltenase 8 des Audioschuhs 2 und der Vertiefung 24 des Hörgeräts 1. Zum Aufstecken muss nämlich zunächst die Haltenase 8 in die Vertiefung 24 eingeführt werden. Da die zur Vertiefung 24 führende Öffnung 20 größer als die Spitze der Haltenase 8 ist, erfordert das Einführen keine hohe Genauigkeit in der Bewegung.

Aus der Figur wird erkennbar, dass die Haltenase 8 zwar zunächst durch eine geradlinige Bewegung in die Vertiefung 24 wie dargestellt eingeführt werden kann. Ein weiteres Einführen ist jedoch wegen der im ganzen gebogenen Form der Haltenase 8 und der geometrischen Gestaltung der Öffnung 20, der Vertiefung 24 und teilweise auch des Widerlagers 22 nicht mehr durch eine geradlinige Bewegung möglich.

Vielmehr muss die Haltenase 8 für weiteres Einführen um die im Bereich der Hinterschneidung 21 liegende Seite der Öffnung 20 herum rotiert werden (in der Abbildung also im Uhrzeigersinn). Eine solche Rotationsbewegung wird durch die bogenförmige Gestaltung der Vertiefung 24 und der Haltenase 8 unterstützt und erleichtert. Denn die konkave Bogenform der Vertiefung 24 nimmt die konvexe Bogenform der der Vertiefung 24 zugewandten Seite der Haltenase 8 ersichtlich auf.

In **Figur 4** ist ein Schnittbild des vorangehend beschriebenen Teils eines Hörgeräts 1 mit aufgestecktem vorangehend beschriebenen Audioschuh 2 unter Verwendung derselben Bezugszeichen dargestellt, so dass für eine detaillierte Erläuterung auf die vorangehenden Figurenbeschreibungen verwiesen wird.

Der Audioschuh 2 ist durch die vorangehend erläuterte Rotationsbewegung um die im Bereich der Hinterschneidung 21 liegende Seite der Öffnung 20 herum (im Uhrzeigersinn) vollständig auf das Hörgerät 1 aufgesteckt. Die Haltenase 8 ist damit durch die Öffnung 20 und Vertiefung 24 hindurch in die Hinterschneidung 21 eingeführt.

Gleichzeitig ist auf der gegenüberliegenden Gehäuse-Seite der Riegel 4 des Audioschuhs 2 in die Einkerbung 13 auf der Batterielade 15 eingerastet. Das Einrasten erfolgte durch die Kraft der Feder 7, die denn Kipphebel in entsprechender Richtung um die Kippachse 6 gekippt hat. Die Beauschlagung mit der Kraft der Feder 7 bewirkt auch, dass der Riegel 4 in der Einkerbung 13 verbleibt und damit im geschlossenen, verriegelten Zustand. Die Haltenasen des Riegels 4 und der Einkerbung 13 bewirken, dass der Audioschuh 2 bei geschlossener Verriegelung nicht vom Hörgerät 1 weg abgezogen bzw. nicht um die im Bereich der Hinterschneidung 21 liegende Seite der Öffnung 20 herausrotiert werden kann (also im Gegenuhrzeigersinn abgenommen).

Auf der Seite der Öffnung 20 und Haltenase 8 wiederum verhindert das Widerlager 22, dass der Audioschuh 2 vom Hörgerät 1 weg abgezogen werden kann. Denn die Haltenase 8 wird an einer solchen geradlinigen Bewegung vom Widerlager 22 gehindert, an dem die konvex bogenförmige Seite der Haltenase 8 ansteht. Das Widerlager 22 ist dazu vorgesehen, ein solches geradliniges Abziehen des Audioschuhs 2 zu verhindern. Daraus wird klar, dass es durch einen der Hinterschneidung 21 gegenüberliegenden Teil der Öffnung 20 und/oder Vertiefung 24 gebildet wird.

Somit verhindern auf der einen Seite Haltenase 8 und Widerlager 22 und auf der anderen Seite Riegel 4 und Einkerbung 13, dass der Audioschuh 2 vom Hörgerät 1 abgezogen werden kann. Er kann nur durch Lösen des Riegels 4, als durch Betätigen des Riegel-Kipphebels, abgezogen werden, weil nur dadurch die Rotationsbewegung aus der Hinterschneidung 21 heraus und am Widerlager 22 vorbei ermöglicht wird.

In **Figur 5** ist der Audioschuh 2 perspektivisch dargestellt. die Draufsicht zeigt die dem Hörgerät 1 zugewandte Seite des Audioschuhs 2 mit einer als Batterieladenaufnahme 11 ausgebildeten Öffnung. Auf einer Seite der Öffnung befindet sich der Riegel 4 und auf der gegenüberliegenden Seite die Haltenase 8. Auf der Haltenase 8 sind die elektrischen Kontaktflächen 9 angeordnet.

In **Figur 6** ist jeweils ein Teil des Hörgeräts 1 und des Audioschuhs 2 während des Aufsteckens des Audioschuhs 2 perspektivisch dargestellt. Die Haltenase 8 ist durch die Öffnung 20 hindurch und am Widerlager 22 entlang teilweise in die Vertiefung 24 eingeführt. Auf der Haltenase 8 sind die elektrischen Kontaktflächen 9 erkennbar.

Auf Seite des Hörgeräts 1 ist der Schaltungsträger 16 mit seinen elektrischen Kontaktflächen 23 dargestellt. Diese Darstellung zeigt Teile aus dem Inneren des Hörgeräte-Gehäuses, die normalerweise durch das Hörgeräte-Gehäuse hindurch nicht zu sehen wären; insofern ist in der Darstellung das Gehäuse teilweise weggelassen. Die Kontaktflächen 23 sind in der Hinterschneidung 21 angeordnet.

In **Figur 7** ist wiederum jeweils ein Teil des Hörgeräts 1 und des Audioschuhs 2 perspektivisch dargestellt, diesmal jedoch bereits zusammengesteckt. Es sind dieselben Bezugszeichen wie in den vorangehenden Figuren verwendet, so dass für eine detaillierte Erläuterung auf die vorangehenden Figurenbeschreibungen verwiesen wird. Es ist erkennbar, dass die Haltenase 8 in die Hinterschneidung 21 eingeführt ist. Die Kontaktflächen 9 der Haltenase 8 sind mit den Kontaktflächen 23 des Schaltungsträgers 16 in Verbindung. Damit ist der Audioschuh 2 sowohl mechanisch als auch elektrisch mit dem Hörgerät 1 verbunden.

Ein Grundgedanke der Erfindung lässt sich wie folgt zusammenfassen: Die Erfindung betrifft ein Hörgerät mit Audioschuh-Schnittstelle, einen zugehörigen Audioschuh, sowie ein Hörgerätesystem umfassend ein Hörgerät und einen Audioschuh. Ein Grundgedanke der Erfindung besteht in einem Hörgerät 1 mit einem Gehäuse, in dem eine Hinterschneidung 21 und ein Widerlager 22 vorgesehen sind. Das Widerlager 22 ist der Hinterschneidung 21 gegenüber liegend angeordnet. Hinterschneidung 21 und Widerlager 22 sind derart ausgeführt, dass eine Haltenase 8 eines Audioschuhs 2 mit einer Rotationsbewegung in die Hinterschneidung 21 einführbar ist. Das Widerlager 22 ist derart ausgeführt, dass eine in die Hinterschneidung 21 eingeführte Haltenase 8 nur durch eine gegenläufige Rotationsbewegung wieder aus der Hinterschneidung 21 ausführbar ist. Weiter ist eine Verriegelung vorgesehen, durch die ein die gegenläufige Rotationsbewegung eines aufgesteckten Audioschuhs 2 verhindert wird. Die Hinterschneidung im Gehäuse gewährleistet eine hohe Stabilität der mechanischen Verbindung. Sie ermöglicht den Verzicht auf aus dem Gehäuse herausstehende Komponenten und ist daher optisch und in der Handhabung gefällig. Es werden keine zusätzlichen separaten Bauteile wie Achsen, Achsaufnahmen, o.ä. für die mechanische Verbindung benötigt, so dass sie in der Fertigung hinsichtlich der Fertigungsschritte und Bauteile-Logistik günstig ist. Sind zudem die elektrischen Kontakte zwischen Audioschuh 2 und Hörgerät 1 in der Hinterschneidung 21 angeordnet, so sind auch diese optisch verborgen und gegen äußere Einflüsse gut geschützt.

## Patentansprüche

1. Hörgerät (1) umfassend ein Gehäuse,
**dadurch gekennzeichnet,**
- **dass** in dem Gehäuse eine Öffnung (20), eine Vertiefung (24), eine Hinterschneidung (21) und ein Widerlager (22) vorgesehen sind,
- wobei die Vertiefung (24), die Hinterschneidung (21) und das Widerlager (22) mit der Öffnung (20) in Verbindung stehen,
- wobei das Widerlager (22) auf einer der Hinterschneidung (21) gegenüber liegenden Seite der Öffnung (20) angeordnet ist,
- wobei auf der Innenseite des Gehäuses im Bereich der Hinterschneidung (21) elektrische Kontaktflächen (23) angeordnet sind, die durch die Öffnung (20) und Hinterschneidung (21) hindurch zugänglich sind,
- wobei die Öffnung (20), die Vertiefung (24), die Hinterschneidung (21) und das Widerlager (22) derart ausgeführt sind, dass eine bogenförmig gestaltete Haltenase (8) eines Audioschuhs (2) durch die Öffnung (20) und Vertiefung (24) hindurch mit einer Rotationsbewegung um die im Bereich der Hinterschneidung (21) liegende Seite der Öffnung (20) herum hin in die Hinterschneidung (21) einführbar ist,
- wobei das Widerlager (22) derart ausgeführt ist, dass die in die Hinterschneidung (21) eingeführte Haltenase (8) nur durch eine Rotationsbewegung um die im Bereich der Hinterschneidung (21) liegende Seite der Öffnung (20) herum aus der Hinterschneidung (21) ausführbar ist, und
- **dass** weiter eine Verriegelung vorgesehen ist,
- wobei die Verriegelung derart ausgeführt ist, dass eine Verriegelungskomponente eines in die Hinterschneidung (21) eingeführten Audioschuhs (2) damit verriegelbar ist gegen eine Rotationsbewegung um die im Bereich der Hinterschneidung (21) liegende Seite der Öffnung (20) herum aus der Hinterschneidung (21) heraus.

2. Hörgerät (1) nach Anspruch 1,
**dadurch gekennzeichnet,**
**dass** die Verriegelung als Einkerbung (13) mit einer Rastnase ausgeführt ist.

3. Hörgerät (1) nach Anspruch 1 oder 2,
**dadurch gekennzeichnet,**
**dass** die Vertiefung (24) bogenförmig um die im Bereich der Hinterschneidung (21) liegende Seite der Öffnung (20) herum gestaltet ist.

4. Audioschuh (2)mit einer bogenförmigen Haltenase (8), die derart ausgeführt ist, dass sie in eine Hinterschneidung (21) in einem Gehäuse eines Hörgeräts (1) mit den Merkmalen eines der Ansprüche 1 bis 3 mit einer Rotationsbewegung um die im Bereich der Hinterschneidung (21) liegende Seite der Öffnung (20) herum eingeführt werden kann, wobei auf der Haltenase (8) elektrische Kontaktflächen (9) derart angeordnet sind, dass diese durch das Einführen der Haltenase (8) in die Hinterschneidung (21) mit den in der Hinterschneidung (21) angeordneten elektrischen Kontakten (23) des Hörgeräts (1) in Kontakt gebracht werden,
und
mit einer Verriegelungskomponente, die derart ausgeführt ist, dass sie mit einer Verriegelung eines Hörgeräts mit den Merkmalen eines der Ansprüche 1 bis 3 in gegenseitigen verriegelnden Eingriff gebracht werden kann.

5. Audioschuh (2) nach Anspruch 4,
**dadurch gekennzeichnet,**
**dass** die Verriegelungskomponente, wenn der Audioschuh (2) mit der Haltenase (8) in eine Hinterschneidung (21) eines Gehäuses eines Hörgeräts (1) mit den Merkmalen eines der Ansprüche 1 bis 3 eingeführt ist, durch eine elastische Kraft beaufschlagt mit der Verriegelung in gegenseitigen Eingriff gebracht wird.

6. Audioschuh (2) nach einem der Ansprüche 4 oder 5,
**dadurch gekennzeichnet,**
**dass** die Oberfläche der Haltenase (8) auf der Seite, die beim Einführen in eine Hinterschneidung (21) in einem Gehäuse eines Hörgeräts (1) mit den Merkmalen des Anspruchs 3 zu der Vertiefung (24) hin orientiert ist, konvex bogenförmig gestaltet ist.

7. Hörgerätesystem bestehend aus einem Hörgerät (1) nach einem der Ansprüche 1 bis 3 und einem Audioschuh (2) nach einem der Ansprüche 4 bis 6.

## Claims

1. Hearing aid (1) comprising a housing,
**characterized in that**
- an opening (20), a recess (24), an undercut (21) and an abutment (22) are provided in the housing,
- wherein the recess (24), the undercut (21) and the abutment (22) are connected to the opening (20),
- wherein the abutment (22) is arranged on a side of the opening (20) lying opposite the undercut (21),
- wherein electrical contact surfaces (23), which are accessible through the opening (20) and undercut (21), are arranged on the inner side of the housing in the area of the undercut (21),
- wherein the opening (20), the recess (24), the undercut (21) and the abutment (22) are configured in such a way that an arc-shaped retaining lug (8) of an audio shoe (2) is insertable into the undercut (21) through the opening (20) and recess (24) by a rotational movement around the side of the opening (20) lying in the area of the undercut (21),
- wherein the abutment (22) is configured in such a way that the retaining lug (8) inserted into the undercut (21) is removable from the undercut (21) only by a rotational movement around the side of the opening (20) lying in the area of the undercut (21), and
- a lock is furthermore provided,
- wherein the lock is configured in such a way that a locking component of an audio shoe (2) inserted into the undercut (21) can thus be locked against a rotational movement out of the undercut (21) around the side of the opening (20) lying in the area of the undercut (21).

2. Hearing aid (1) according to Claim 1, **characterized in that** the lock is configured as a notch (13) with a latching lug.

3. Hearing aid (1) according to Claim 1 or 2,
**characterized in that** the recess (24) is configured in an arc shape around the side of the opening (20) lying in the area of the undercut (21).

4. Audio shoe (2) with an arc-shaped retaining lug (8) which is configured in such a way that it can be inserted into an undercut (21) in a housing of a hearing aid (1) having the features of one of Claims 1 to 3 by a rotational movement around the side of the opening (20) lying in the area of the undercut (21), wherein electrical contact surfaces (9) are arranged on the retaining lug (8) in such a way that they are brought into contact with the electrical contacts (23) of the hearing aid (1) that are arranged in the undercut (21), by the insertion of the retaining lug (8) into the undercut (21), and with a locking component which is configured in such a way that it can be brought into mutually locking engagement with a lock of a hearing aid having the features of one of Claims 1 to 3.

5. Audio shoe (2) according to Claim 4, **characterized in that**, when the audio shoe (2) with the retaining lug (8) is inserted into an undercut (21) of a housing of a hearing aid (1) having the features of one of Claims 1 to 3, the locking component is brought into mutual engagement with the lock by being subjected to an elastic force.

6. Audio shoe (2) according to either of Claims 4 and 5, **characterized in that** the surface of the retaining lug (8) has a convex arc-shaped configuration on the side which, during insertion into an undercut (21) in a housing of a hearing aid (1) having the features of Claim 3, is oriented towards the recess (24).

7. Hearing aid system composed of a hearing aid (1) according to one of Claims 1 to 3 and an audio shoe (2) according to one of Claims 4 to 6.

## Revendications

1. Appareil auditif (1) comprenant un boîtier, **caractérisé en ce que**
- une ouverture (20), un évidement (24), une contre-dépouille (21) et une butée (22) sont prévus dans le boîtier,
- dans lequel l'évidement (24), la contre-dépouille (21) et la butée (22) sont reliés à l'ouverture (20),
- dans lequel la butée (22) est disposée sur un côté de l'ouverture (20) qui est opposé à la contre-dépouille (21),
- dans lequel des surfaces de contact électriques (23) sont disposées sur la face interne du boîtier dans la zone de la contre-dépouille (21), lesquelles surfaces de contact sont accessibles à travers l'ouverture (20) et la contre-dépouille (21),
- dans lequel l'ouverture (20), l'évidement (24), la contre-dépouille (21) et la butée (22) sont réalisés de manière à ce qu'un ergot de retenue (8), configuré de manière arquée, d'un manchon audio (2), puissent être introduits dans la contre-dépouille (21) à travers l'ouverture (20) et l'évidement (24) par un mouvement de rotation autour du côté de l'ouverture (20) qui est situé dans la zone de la contre-dépouille (21),
- dans lequel la butée (22) est réalisée de manière à ce que l'ergot de retenue (8) inséré dans la contre-dépouille (21) ne puisse être sorti de la contre-dépouille (21) que par un mouvement de rotation autour du côté de l'ouverture (20) qui se situe dans la zone de la contre-dépouille (21), et
- **en ce qu'**il est en outre prévu un élément de verrouillage,
- dans lequel l'élément de verrouillage est réalisé de manière à ce qu'un composant de verrouillage d'un manchon audio (2) inséré dans la contre-dépouille (21) puisse être verrouillé sur celui-ci en s'opposant à un mouvement de rotation autour du côté de l'ouverture (20) qui se situe dans la zone de la contre-dépouille (21), hors de la contre-dépouille (21).

2. Appareil auditif (1) selon la revendication 1, **caractérisé en ce que** l'élément de verrouillage est réalisé sous la forme d'une encoche (13) présentant un ergot d'encliquetage.

3. Appareil auditif (1) selon la revendication 1 ou 2, **caractérisé en ce que** l'évidement (24) est configuré de manière arquée autour du côté de l'ouverture (20) qui se situe dans la zone de la contre-dépouille (21).

4. Manchon audio (2) comportant un ergot de retenue (8) de forme arquée, qui est réalisé de manière à pouvoir être inséré dans une contre-dépouille (21) ménagée dans un boîtier d'un appareil auditif (1), selon l'une quelconque des revendications 1 à 3, par un mouvement de rotation autour du côté de l'ouverture (20) qui se situe dans la zone de la contre-dépouille (21), dans lequel des surfaces de contact électriques (9) sont disposées sur l'ergot de retenue (8) de manière à ce qu'elles puissent être mises en contact, par insertion de l'ergot de retenue (8) dans la contre-dépouille (21), avec les contacts électriques (23) de l'appareil auditif (1) disposés dans la contre-dépouille (21), et
comportant un composant de verrouillage qui est réalisé de manière à pouvoir être mis en prise afin qu'ils se verrouillent mutuellement avec un élément de verrouillage d'un appareil auditif selon l'une quelconque des revendications 1 à 3.

5. Manchon audio (2) selon la revendication 4, **caractérisé en ce que** le composant de verrouillage est mis en prise mutuelle avec l'élément de verrouillage de telle manière qu'il soit soumis à une force élastique lorsque le manchon audio (2) est introduit, avec l'ergot de retenue (8) dans une contre-dépouille (21) d'un boîtier d'un appareil auditif (1) selon l'une quelconque des revendications 1 à 3.

6. Manchon audio (2) selon l'une quelconque des revendications 4 ou 5, **caractérisé en ce que** la surface de l'ergot de retenue (8) présente une configuration arquée convexe sur la face qui est orientée vers l'évidement (24) lors de l'insertion dans une contre-dépouille (21) ménagée dans un boîtier d'un appareil auditif (1) selon la revendication 3.

7. Système d'appareil auditif constitué d'un appareil auditif (1) selon l'une quelconque des revendications 1 à 3 et d'un manchon audio (2) selon l'une quelconque des revendications 4 à 6.
